# EUROPÄISCHE PATENTSCHRIFT

(11) **EP 0 479 714 B1**
(45) Veröffentlichungstag und Bekanntmachung des Hinweises auf die Patenterteilung: **15.03.1995**
(21) Anmeldenummer: 91810279.9
(22) Anmeldetag: 15.04.1991
(51) Int. Cl.: A47B 88/10

(54) **Rollenauszugsvorrichtung für Schubladen**
Roller slide system for drawers
Système à rouleaux pour tiroirs coulissants

(30) Priorität: 01.10.1990 CH 3143/90
(43) Veröffentlichungstag der Anmeldung: 08.04.1992
(73) Patentinhaber: EKU AG, CH-8370 Sirnach (CH)
(72) Erfinder: Jeannet, Laurent, CH-9032 Engelburg (CH); Schmidhauser, Heinz, CH-8588 Zihlschlacht (CH)
(74) Vertreter: Gachnang, Hans Rudolf

(56) Entgegenhaltungen:
- AT-A- 360 695
- DE-A- 3 203 839
- FR-A- 2 503 554
- US-A- 2 869 961

## Beschreibung

Gegenstand der vorliegenden Erfindung ist eine Rollenauszugsvorrichtung für Schubladen gemäss Oberbegriff des Patentanspruches 1.

Rollenauszugsvorrichtungen sind bekannt. Diese bestehen, soll ein Vollauszug möglich sein, aus drei Teilen, nämlich einem Korpusteil, einem Schubladenteil sowie einem den Korpusteil mit dem Schubladenteil verbindenden Läuferteil. Bei modernen Rollenauszugsvorrichtungen sind am Läuferteil Stützrollen angeordnet, welche ein widerstandsarmes Ausziehen der Schublade ermöglichen und die durch das Gewicht der Schublade auf der Auszugsvorrichtung lastende Druckkräfte aufnehmen. Die seitlichen Kräfte, welche durch unsymmetrisches Einleiten der Auszugskräfte entstehen, werden in den meisten Fällen durch die seitlichen Flanken der Stützrollen oder durch Kunststoffgleitprofile übernommen. Es ist auch bekannt, am Läuferteil eine oder mehrere Führungsrollen mit vertikaler Drehachse anzuordnen.
Eine solche Rollenauszugsvorrichtung ist aus der US-PS 2,869,961 bekannt. Die beiden Führungsrollen mit vertikaler Drehachse durchdringen den vertikal liegenden Steg des Läuferteiles und gelangen auf der Aussenseite in Anlage mit dem Korpusteil, sobald der Läuferteil in den Korpusteil einläuft, damit beim Einschieben der Schublade der Läuferteil nicht in Reibkontakt mit dem feststehenden Korpusteil gelangen kann, sondern auf dem Korpusteil abrollen kann. Eine exakte seitliche Führung der Schublade durch diese Rollen könnte nur erfolgen, wenn der Schubladenausschnitt im Schrank von höchster Präzision wäre, was in der Praxis nicht möglich ist. Insbesondere entfällt die seitliche Führung durch die Rollen mit den vertikalen Drehachsen, sobald der vordere Teil des Läuferteiles aus dem Korpus herausbewegt wird. Eine seitliche Führung liegt folglich nur gerade dann bedingt vor, wenn die Schublade ganz eingeschoben ist.
Eine einwandfreie Seitenführung ist aber speziell bei ausgezogener Schublade erwünscht. Dies lässt sich mit der bekannten Ausführung nicht erreichen.
Bei Verwendung der Rollenauszugsvorrichtung für Hängemappen-Registraturauszüge, bei denen beispielsweise zwei oder drei Mappenreihen nebeneinander in einem Rahmen angeordnet sind und die Tiefe des Korpus im Verhältnis zur Breite sehr gering ist, können die bekannten Auszüge nicht befriedigen. Es wurde schon versucht, durch Einsetzen von Scherenmechanismen den Rahmen daran zu hindern, ungleichförmig ausgezogen zu werden und dadurch ein Verklemmen der Auszugsvorrichtung zu verhindern.

Die Erfindung hat sich zur Aufgabe gemacht, eine Rollenauszugsvorrichtung zu schaffen, welche es erlaubt, unter allen Bedingungen - in jeder möglichen Auszugslage - die Schublade leicht ausziehen oder einschieben zu können.
Gelöst wird diese Aufgabe durch eine Rollenauszugsvorrichtung mit den Merkmalen des Patentanspruches 1.
Weitere vorteilhafte Ausgestaltungen der Erfindung sind in den abhängigen Ansprüchen definiert.
Es gelingt mit der erfindungsgemässen Rollenauszugsvorrichtung, diese unempfindlich gegen Schrägzug zu gestalten, und zwar in jeder beliebigen Auszugsstellung zwischen "voll" ausgezogen und vollständig eingeschoben. Damit ergeben sich keine Probleme beim Ausziehen der Schublade, auch wenn diese entweder einseitig beladen oder die Krafteinleitung zum Ausziehen asymmetrisch erfolgt. Durch die Anordnung einer weiteren Stützrolle kann die Schublade ohne Probleme über die Korpus- bzw. Schrankfront hinaus herausgezogen werden. Die zuhinterst angeordneten Gegenstände, z.B. die Hängemappen in der Schublade bzw. im Auszugrahmen, sind dann leicht zugänglich. Dabei ist die Führung sowohl in horizontaler als auch in vertikaler Richtung stets einwandfrei und auf der gesamten Auszugslänge gewährleistet. Die versetzt übereinander angeordneten Stützrollen erlauben ein sanftes und ruckfreies Einschieben der Schubladen.

Anhand eines illustrierten Ausführungsbeispieles wird die Erfindng näher erläutert. Es zeigen:
- Figur 1: eine schematische Darstellung eines Hängeregistraturschrankes,
- Figur 2: einen Hängeregistraturrahmen mit seitlich angeordneter Rollenauszugsvorrichtung (ausschnittweise),
- Figur 3: eine vergrösserte Ansicht des Läuferteiles mit den Stütz- und Führungsrollen und
- Figur 4: eine perspektivische Ansicht der Auszugsvorrichtung.

Der Beistellschrank 1 in Figur 1 besteht im wesentlichen aus einem rechteckigen, vorne offenen Kasten oder Korpus 3, an dessen Seitenwänden 5 Rollenauszugsschienen 7 befestigt sind. Im dargestellten Beispiel sind zwei rechteckige Hängeregistraturrahmen 9, bestehend aus zwei seitlichen Rahmenplatten 11 und zwei quer zur Auszugsrichtung verlaufenden Rahmenstreben 13, ausziehbar eingesetzt. Der obere dargestellte Rahmen 9 ist vollständig ausgezogen; der untere vollständig eingeschoben. Im Rahmen 9 sind zwei Zwischenstege 15 eingesetzt, welche der Auflage der innen liegenden Haken 17 von Hängemäppchen 19 dienen.
Zwischen den oben und unten angeordneten Hängeregistaturrahmen 9 kann ein Zwischenboden 21 eingesetzt sein.
Die Rollenauszugsvorrichtung besteht aus den drei Hauptteilen, nämlich einem Korpusteil 23, einem Schubladenteil 25, welcher gleichzeitig die seitliche Rahmenplatte 11 eines Hängeregistraturrahmens 9 bilden kann, sowie einem Läuferteil 27, der den Korpusteil 23 mit dem Schubladenteil 25 verbindet.
Anhand des in Figur 3 vergrössert dargestellten Läuferteiles 27 wird dessen Aufbau näher erläutert. Der Läuferteil 27 besteht aus einem durch eine Stanz- und Biege- oder Walzoperation erzeugten Läuferblech 29, dessen Unterkante 31 und Oberkante 33 rechtwinklig abgebogen sind. Am hinteren oberen Ende ist eine erste Stützrolle 35 derart befestigt, dass deren Scheitel S die Oberkante 33 überragt. Punktsymmetrisch dazu ist am vorderen unteren Ende die zweite Stützrolle 37 befestigt, deren untenliegender Scheitel die Unterkante 31 überragt. Im zentralen Abschnitt sind vertikal übereinanderliegend oder um einen geringen Abstand versetzt eine dritte Stützrolle 39 und darunter eine vierte Stützrolle 41 am Läuferblech 29 befestigt. Zwischen der ersten und der vierten Stützrolle ist, ebenfalls im Bereich der Unterkante 31, eine fünfte Stützrolle 43 und zwischen der zweiten und dritten Stützrolle oben eine sechste Stützrolle 45 befestigt. Die Drehachsen der Stützrollen 35, 39 und 45 bzw. die Drehachsen der Stützrollen 37, 41 und 43 liegen je in einer gemeinsamen, rechtwinklig zum Läuferblech 29 verlaufenden, horizontal liegenden Ebene.
Unterhalb der sechsten Stützrolle 45 ist an der umgelegten Unterkante 31 eine Abstützung 47 befestigt. Die Abstutzung 47 ist vorzugsweise aus Kunststoff hergestellt und an einer Öffnung in der Unterkante 31 eingerastet. Sie kann rampenförmig ausgebildet sein, und deren Scheitel X liegt seitlich verschoben zu einer durch die Drehachse der Stützrolle 45 gelegten vertikalen Ebene. Anstelle der Abstützung 47 kann auch eine siebte Stützrolle vorgesehen werden. Am hinteren Ende des Läuferbleches 29 ist am horizontal verlaufenden Steg der Unterkante 31 eine erste Führungsrolle 49 mit vertikaler Drehachse befestigt. Der Mantel der ersten Führungsrolle 49 überragt die aussenliegende Oberfläche des Läuferbleches 29. Eine analog ausgebildete und angeordnete zweite Führungsrolle 51 ist zwischen den Stützrollen 43 und 41 an der Unterkante 31 befestigt. Die Führungsrolle 51 liegt vorzugsweise sehr nahe bei der Stützrolle 41.
Anhand der perspektivischen Darstellung in Figur 4 wird die Funktionsweise der dreiteiligen Auszugsvorrichtung näher erläutert. Der Korpusteil 23 besteht aus einem Korpusblech 53, dessen Längskanten zweifach jeweils um einen Winkel von 90° umgelegt sind und eine obere Führungsbahn 55 und eine untere, durch die seitlich nach oben gebogene Kante 56 U-förmige Führungsbahn 57 für die Stützrollen 35 bzw. 41 und 43 bilden. Eine an der unteren Führungsbahn 57 ausgestanzte, nach unten und hinten weglaufende Rampe 59 dient dazu, bei eingeschobenem Hängeregistraturrahmen 9 bzw. einer Schublade diese in eingeschobener Stellung zu halten, indem die Führungsrolle 43 auf der Rampe 59 infolge des Gewichtes des Rahmens 9 nach unten rollt. Analog dazu dient eine nach vorne auf der oberen Führungsbahn 55 in diese hineinragende Rückhalterampe 61 dazu, den Läuferteil 27 daran zu hindern, den Korpusteil 13 zu verlassen. Bei vollständig ausgezogener Schublade tragen die beiden Stützrollen 41 und 37, welche in der unteren Führung 57 rollen, das Gewicht der Schublade. Die Rolle 37 ist nur anfänglich auf der Führung 57 abgestützt; sie trägt aber dauernd an einer Führung 63 die Last der Schublade. Die Stützrollen 35 und 45 verhindern ein nach vorne Kippen und stützen die Schublade an der oberen Führungsbahn 55 bzw. an der Oberkante 33 ab.

Der Schubladenteil 25, welcher je nach Verwendung der Auszugsvorrichtung 7 als seitliche Rahmenplatte 11 des Hängeregistraturrahmens 9 ausgebildet ist, weist seitlich die U-förmige Führungsschiene 63 auf, deren Schenkel nach unten gerichtet sind. Die von der Führungsschiene 63 gebildete Führungsfläche 65 liegt bei vollständig ausgezogener Auszugsvorrichtung 9 bzw. Schublade mit der unteren Führungsfläche 65 auf der Stützrolle 37 und mit der oben liegenden Führungsfläche 67 von unten an der Stützrolle 45 an.

Um ein unbeabsichtigtes Anheben des Hängeregistraturrahmens 9 bzw. der Schublade und damit ein Aushängen des Schubladenteils 25 aus dem Läuferteil 27 zu verhindern, liegt unterhalb der Stützrolle 45 die rampenförmig ausgebildete Abstützung 47. Ein Anschlagnocken 71 an der Unterkante des Läuferteiles 27 verhindert, dass der Schubladenteil 25 über die in Figur 4 gezeigte Stellung hinaus nach rechts verschoben werden kann. Beim Einschieben der Schublade gleitet die Führungsschiene 65, oben und unten an den Stützrollen 41 und 39 anliegend, zwischen den letztgenannten Stützrollen und liegt vollständig eingeschoben zudem mit der Führungsfläche 65 auf dem Scheitel der Stützrolle 43 auf.

Die Führungsrollen 49 und 51 liegen in allen Stellungen der Auszugsvorrichtung, d.h. vollständig zusammengeschoben, vollständig ausgezogen oder in Zwischenstellungen stets mit geringem Spiel seitlich geführt in der U-förmig ausgebildeten unteren Führungsbahn 57 des Korpusteiles 23. Quer zur Verschieberichtung der Auszugsvorrichtung auf diese wirkende Kräfte werden von den beiden Führungsrollen 51 und 49 aufgenommen. Die oben liegende Führungsfläche 63, bzw. der die Führungsfläche 67 bildende horizontale Schenkel, ist am hinteren Ende sowohl oben als auch unten angeschrägt und damit keilförmig ausgebildet. Dies ermöglicht ein sanftes, ruckfreies Einfahren der Führungsflächen 65 und 67 des Schubladenteiles 25 zwischen die beiden Stützrollen 39 und 41.

## Patentansprüche

1. Rollenauszugsvorrichtung für Schubladen, bestehend aus einem Korpusteil (23), einem Schubladenteil (25) sowie einem den Korpusteil (23) mit dem Schubladenteil (25) verbindenden Läuferteil (27), an welchem am hinteren oberen Ende eine erste Stützrolle (35) und am vorderen unteren Ende eine zweite Stützrolle (37) sowie im Zentrum eine oben angeordnete dritte Stutzrolle (39) und eine unten angeordnete vierte Stützrolle (41) angebracht sind und dass an dessen hinterem Ende eine erste Führungsrolle (49) und benachbart zur vierten Stützrolle (41) eine zweite Führungsrolle (51) mit vertikaler Drehachse befestigt sind, dadurch gekennzeichnet, dass an der Unterkante des Korpusteiles (23) eine U-förmig ausgebildete Führungsbahn (57) zur seitlichen Führung der ersten Führungsrolle (49) und der im zentralen Bereich der Unterkante (31) des Läuferteiles (27) angeordneten zweiten Führungsrolle (51) angebracht ist.

2. Rollenauszugsvorrichtung nach Anspruch 1, dadurch gekennzeichnet, dass die zweite Führungsrolle (51) direkt hinter der vierten Stützrolle (41) angeordnet ist.

3. Rollenauszugsvorrichtung nach einem der Ansprüche 1 oder 2, dadurch gekennzeichnet, dass die Führungsrollen (49,51) mit geringem Spiel in der U-förmigen Führungsbahn (57) geführt sind.

4. Rollenauszugsvorrichtung nach einem der Ansprüche 1 bis 3, dadurch gekennzeichnet, dass die dritte Stützrolle (39) vertikal oder um einen geringen Abstand versetzt über der vierten Stützrolle (41) angeordnet und eine sechste Stützrolle (45) in einer horizontalen Ebene vor der dritten Stützrolle (39) am Läuferteil (29) befestigt ist.

5. Rollenauszugsvorrichtung nach Anspruch 4, dadurch gekennzeichnet, dass vertikal unter der sechsten Stützrolle (45) eine feste Abstützung (47) oder eine siebte Stützrolle angeordnet ist.

6. Rollenauszugsvorrichtung nach einem der Ansprüche 1 bis 5, dadurch gekennzeichnet, dass am Schubladenteil (25) ein Führungsbahnen (63 und 65) bildender horizontaler Steg angebracht ist, dessen hinteres, dem Korpusteil (23) zugewandtes Ende keilförmig ausgebildet ist.

## Claims

1. Roller extension means for drawers, comprising a body member (23), a drawer member (25) and a runner member (27), which connects the body member (23) to the drawer member (25) and on which a first support roller (35) is disposed on the rear upper end, a second support roller (37) is disposed on the front lower end, a third support roller (39) is disposed at the top in the centre, and a fourth support roller (41) is disposed at the bottom in the centre, and in that a first guide roller (49) is mounted on the rear end of said runner member, and a second guide roller (51), having a vertical axis of rotation, is mounted adjacent the fourth support roller (41), characterised in that a U-shaped guide rail (57) is mounted on the lower edge of the body member (23) for the lateral guidance of the first guide roller (49) and of the second guide roller (51), which is disposed in the central region of the lower edge (31) of the runner member (27).

2. Roller extension means according to claim 1, characterised in that the second guide roller (51) is disposed directly behind the fourth support roller (41).

3. Roller extension means according to one of claims 1 or 2, characterised in that the guide rollers (49, 51) are guided with minimal clearance in the U-shaped guide rail (57).

4. Roller extension means according to one of claims 1 to 3, characterised in that the third support roller (39) is disposed above the fourth support roller (41) either vertically or offset therefrom by a small spacing, and a sixth support roller (45) is mounted on the runner member (29) in a horizontal plane in front of the third support roller (39).

5. Roller extension means according to claim 4, characterised in that a fixed support (47) or a seventh support roller is disposed vertically beneath the sixth support roller (45).

6. Roller extension means according to one of claims 1 to 5, characterised in that a horizontal web is mounted on the drawer member (25), said web forming guide rails (63 and 65) and having a wedge-shaped rear end facing the body member (23).

## Revendications

1. Dispositif de rallonge à rouleaux pour tiroirs coulissants se composant d'une partie de corps (23), d'une partie de tiroir (25) ainsi que d'un élément curseur (27) reliant la partie de corps (23) à la partie de tiroir (25), élément curseur sur lequel sont disposés un premier rouleau d'appui (35) situé à la partie supérieure de l'extrémité arrière, un second rouleau d'appui (37) situé à la partie inférieure de l'extrémité avant, ainsi qu'au centre un troisième rouleau d'appui (39) situé en haut et un quatrième rouleau d'appui (41) situé en bas et sur lequel sont fixés, à son extrémité arrière un premier rouleau de guidage (49) et, au voisinage du quatrième rouleau d'appui (41), un second rouleau de guidage (51) à axe de rotation vertical, caractérisé par le fait que sur le rebord inférieur de la partie de corps (23) est disposé un chemin de guidage (57) agencé en forme de U pour le guidage latéral du premier rouleau de guidage (49) et du second rouleau de guidage (51) disposé dans la zone centrale du rebord inférieur (31) de l'élément curseur (27).

2. Dispositif de rallonge à rouleaux selon la revendication 1, caractérisé par le fait que le second rouleau de guidage (51) est disposé directement derrière le quatrième rouleau d'appui (41).

3. Dispositif de rallonge à rouleaux selon l'une des revendications 1 ou 2, caractérisé par le fait que les rouleaux de guidage (49, 51) sont introduits avec un faible jeu dans le chemin de guidage (57) en forme de U.

4. Dispositif de rallonge à rouleaux selon l'une des revendications 1 à 3, caractérisé par le fait que le troisième rouleau d'appui (39) est disposé à la verticale du quatrième rouleau d'appui (41) ou est décalé d'une faible distance au-dessus de celui-ci et qu'un sixième rouleau d'appui (45) est fixé dans un plan horizontal devant le troisième rouleau d'appui (39) sur l'élément curseur (29).

5. Dispositif de rallonge à rouleaux selon la revendication 4, caractérisé par le fait qu'un appui fixe (47) ou un septième rouleau d'appui est disposé à la verticale sous le sixième rouleau d'appui (45).

6. Dispositif de rallonge à rouleaux selon l'une des revendications 1 à 5, caractérisé par le fait que, sur la partie de tiroir (25) est disposée une barrette horizontale formant chemin de guidage (63 et 65) dont l'extrémité arrière tournée vers la partie de corps (23) est construite en forme de coin.
